# EUROPÄISCHE PATENTSCHRIFT

(11) **EP 3 991 161 B1**
(45) Veröffentlichungstag und Bekanntmachung des Hinweises auf die Patenterteilung: **24.06.2026**
(21) Anmeldenummer: 20797740.6
(22) Anmeldetag: 27.10.2020
(51) Int. Cl.: G08G 1/081, G08G 1/01

(54) **VERFAHREN ZUR STEUERUNG EINES VERKEHRSSYSTEMS, VORRICHTUNG, COMPUTERPROGRAMM, UND COMPUTERLESBARES SPEICHERMEDIUM**
METHOD FOR CONTROLLING A TRAFFIC SYSTEM, DEVICE, COMPUTER PROGRAM, AND COMPUTER-READABLE STORAGE MEDIUM
PROCÉDÉ DE COMMANDE DE SYSTÈME DE CIRCULATION, DISPOSITIF, PROGRAMME INFORMATIQUE ET SUPPORT DE STOCKAGE LISIBLE PAR ORDINATEUR

(30) Priorität: 06.11.2019 DE 102019129943; 24.06.2020 DE 102020116669
(43) Veröffentlichungstag der Anmeldung: 04.05.2022
(73) Patentinhaber: Fujitsu Germany GmbH, 80807 München (DE)
(72) Erfinder: SCHINKEL, Fritz, 80807 München (DE); KIRSCH, Markus, 80807 München (DE)
(74) Vertreter: Epping - Hermann - Fischer
(86) Internationale Anmeldenummer: PCT/EP2020/080144
(87) Internationale Veröffentlichungsnummer: WO 2021/089367

(56) Entgegenhaltungen:
- WO-A1-2018/224872
- CN-A- 109 785 619
- DE-A1- 102008 050 822
- US-A- 5 357 436
- US-A1- 2019 164 418

## Beschreibung

Die vorliegende Erfindung betrifft ein Verfahren zur Steuerung eines Verkehrssystems mit einer Vielzahl von Kreuzungen mit schaltbaren Ampelanlagen und zwischen den Kreuzungen liegenden Straßenabschnitten. Die Erfindung betrifft ferner eine entsprechende Vorrichtung, ein Computerprogramm, sowie ein computerlesbares Speichermedium.

Der Verkehr auf Straßen nimmt weltweit zu, insbesondere in Städten und Ballungszentren. Staus, verstopfte Straßen und schleichender Verkehr sind nicht nur ein erheblicher Zeitverlust für die Verkehrsteilnehmer, sondern tragen auch zunehmend zu Luftverschmutzung und Gesundheitsproblemen bei Anwohnern der verstopften Straßen bei. Je länger ein Fahrzeug im Verkehr feststeckt, desto mehr Abgase werden an die Umwelt abgegeben. Folglich wäre es erstrebenswert, verstopfte Straßen und Staus in Verkehrssystemen so weit wie möglich zu vermeiden.

Problematisch ist jedoch, dass Verkehrssysteme immer komplexer werden und so eine einfache Steuerung des Verkehrs in einem Verkehrssystem immer schwieriger wird.

Die WO 2018/224872 A1 betrifft ein Verkehrssteuerungsverfahren und -system. Es erweitert den Umfang und die Möglichkeiten der Echtzeitüberwachung von Verkehrsmerkmalen und nutzt künstliche Intelligenz zur Vorhersage und/oder Erkennung von Verkehrsbehinderungen, sowie zur Bestimmung von Korrekturmaßnahmen, die von entsprechenden verfügbaren Mechanismen durchzuführen sind. Diese Korrekturmaßnahmen werden dann durch die Bereitstellung geeigneter Daten und Anweisungen an die ausgewählten Mechanismen und Systeme unter Verwendung kompatibler, für diesen Zweck vorgesehener Schnittstellen veranlasst.

Die US 2019/0164418 A1 betrifft ein Verfahren und ein System zur Maximierung eines Verkehrsflusses. Zur Steuerung des Verkehrsflusses wird eine Kombination von klassischem Maschinenlernen zur Vorhersage der Minimierung des Verkehrsflusses vor ihrem Auftreten mit Quantum-Annealing zur Optimierung der zukünftigen Positionen der Fahrzeuge verwendet. Fahrzeuge werden umgeleitet, um die Fahrzeit für jedes Fahrzeug zu minimieren, wobei andere Fahrzeuge im Straßennetz berücksichtigt werden.

Die DE 102008050822 betrifft eine Verkehrssteuerung mit Online-Optimierung der Steuerungsparameter von Signalplänen von Lichtsignalanlagen, ein Verfahren zu deren Durchführung sowie ein Computerprogramm-Produkt.

Aufgabe der vorliegenden Erfindung ist es, ein Verfahren, eine Vorrichtung, ein Computerprogramm, und ein computerlesbares Speichermedium zu beschreiben, die das oben genannte Problem lösen oder mindern.

Die Aufgabe wird gelöst durch die Merkmale der unabhängigen Patentansprüche. Vorteilhafte Ausgestaltungen sind in den Unteransprüchen gekennzeichnet.

Gemäß einem ersten Aspekt umfasst ein Verfahren zur Steuerung eines Verkehrssystems mit einer Vielzahl von Kreuzungen mit schaltbaren Ampelanlagen und zwischen den Kreuzungen liegenden Straßenabschnitten gemäß Anspruch 1.

Vorteilhaft hierbei ist es, dass, durch die Minimierung der globalen Stressfunktion, Schaltzeiten für die Ampelanlagen bestimmt werden, die einen möglichst flüssigen und staufreien Verkehrsfluss ermöglichen. Mit Hilfe des Quantenkonzeptprozessors werden die Schaltzeiten für eine Vielzahl von Ampelanlagen gleichzeitig so moduliert, dass in dem gesamten betrachteten Verkehrssystem die globale Stressfunktion möglichst gering wird. Mit dem hier beschriebenen Verfahren, unter Verwendung eines Quantenkonzeptprozessors, lässt sich die Bestimmung der optimierten Schaltzeiten besonders schnell bestimmen, sodass eine schnelle Reaktion auf erhöhte Verkehrsaufkommen möglich ist, und somit Staus und stockender Verkehr vermieden oder zumindest verringert werden.

Für die Verkehrsauslastung werden hier beispielsweise Fahrzeugdichten in den relevanten Straßenabschnitten betrachtet. Ferner ist es beispielsweise auch möglich Fahrzeugtypen, Fahrzeuggrößen und sonstige erfassbare Daten im Sinne der Verkehrsauslastung zu erfassen, die einen Einfluss auf den Verkehrsstress auf den Straßenabschnitten haben können.

Verkehrsstress und Stressfunktionen beschreiben hier Größen, die beispielsweise ein Maß für eine Verstopfung eines Straßenabschnitts sind. Beispielsweise wird die Stressfunktion über eine Differenz aus aktuell vorhandenen Fahrzeugen auf einem Straßenabschnitt und einer für den Straßenabschnitt stressfrei maximal verträglichen Fahrzeuganzahl berechnet. Alternativ oder zusätzlich können auch Werte, die ein Maß für eine Umweltbelastung, wie beispielsweise Abgaswerte, zur Bestimmung der Stressfunktion herangezogen werden. Die globale Stressfunktion lässt sich über die Summe aller bestimmten lokalen Stressfunktionen bestimmen.

Als Quantenkonzeptprozessor wird im vorliegenden Fall ein auf Quantenalgorithmen basierender Prozessor zur beschleunigten Durchführung von Optimierungsaufgaben bezeichnet. Beispielsweise ist dies ein Prozessor, der dazu eingerichtet ist, ein Optimierungsproblem mittels Quantum Annealing-Simulation zu lösen. Ein solcher Prozessor kann beispielsweise auf herkömmlicher Hardwaretechnologie, beispielsweise auf complementary metal-oxide-semiconductor (CMOS)-Technologie, basieren. Ein Beispiel für einen solchen Quantenkonzeptprozessor ist der "Digital Annealer" des Unternehmens "FUJITSU". Alternativ können für das hier beschriebene Verfahren aber auch beliebige andere Quantenprozessoren, in Zukunft auch solche, die auf echten Quantenbit-Technologien basieren, verwendet werden.Mit anderen Worten, ein Quantenkonzeptprozessor ist ein Prozessor, der das Konzept der Minimierung einer QUBO (Quadratic Unconstrained Binary Optimization) Funktion realisiert und zwar entweder auf einem Spezialprozessor in klassischer Technologie oder auf einem Quantum-Annealer.

Als Schaltzeiten für die Ampelanlagen werden hier beispielsweise Verhältnisse von Rot- zu Grünphasen der jeweiligen Ampelanlagen bestimmt.

Der kleinste auffindbare Wert der globalen Stressfunktion ist hierbei entweder ein lokales oder ein absolutes Minimum einer entsprechenden Stressfunktion.

Die relevanten Straßenabschnitte können alle Straßenabschnitte des Verkehrssystems sein. Alternativ können die relevanten Straßenabschnitte jedoch auch nur ein Teil der Straßenabschnitte des Verkehrssystems sein, insbesondere dann, wenn nur eine Steuerung spezieller Ampelanlagen interessant oder möglich ist.

Die Ampelanlagen sind beispielsweise visuelle Lichtsignalanlagen, die mit entsprechenden Farbsignalen (rot/grün) einem Fahrer eines Fahrzeugs signalisieren, ob er an einer zugehörigen Kreuzung anzuhalten hat oder diese passieren kann. Alternativ können die Ampelanlagen jedoch auch andere Ampelanlagen, die zur Steuerung eines Verkehrsflusses verwendet werden, sein. Beispielsweise kann es sich um spezielle Ampelanlagen handeln, die beispielsweise mit nicht-visuellen Signalen einen Verkehrsfluss regeln, insbesondere wenn in dem Verkehrssystem vorwiegend oder ausschließlich autonome Fahrzeuge verkehren.

Das Schaltmodell kann beispielsweise direkt auf den bestimmten Schaltzeiten basieren, d.h. jede Ampelanlage wird unmittelbar entsprechend den Schaltzeiten geschaltet, die als optimierte Schaltzeiten bestimmt wurden. Alternativ ist es auch möglich, ein Schaltmodell zu verwenden, welches auf diesen Schaltzeiten basiert, aber zusätzlich weitere Funktionen berücksichtigt, wie beispielsweise Offsets einzelner Schaltzeiten oder ähnliches.

Gemäß dieser Erfindung wird die globale Stressfunktion als Term für eine quadratische Optimierung, im vorliegenden Fall als Quadratic Unconstrained Binary Optimization (QUBO)-Term definiert.

Vorteilhaft hierbei ist es, dass sich derartige Terme insbesondere für eine Lösung des Optimierungsproblems mittels Quantenkonzeptprozessor eignen.

In wenigstens einer Ausgestaltung wird das Bestimmen der lokalen Stressfunktion zusätzlich basierend auf Auswahlwerten verschiedener möglicher Grünphasen für an dem jeweiligen relevanten Straßenabschnitt anliegende Ampelanlagen durchgeführt.

Verschiedene mögliche Grünphasen für die Ampelanlagen beschreiben jeweils das Rot-zu-Grün-Verhältnis der jeweiligen Ampelanlagen. Verschiedene mögliche Grünphasen können dementsprechend beispielsweise sein: 40% grün zu 60% rot; 50% grün zu 50% rot; 70% grün zu 30% rot - sowie jede beliebige andere Aufteilung der Rot- und Grünzeiten zueinander. Anliegende Ampelanlagen sind die unmittelbar an dem relevanten Straßenabschnitt gelegenen Ampelanlagen, können aber auch alle Ampelanlagen umfassen, die an den an dem relevanten Straßenabschnitt anliegenden Kreuzungen existieren.

In wenigstens einer Ausgestaltung umfasst das Verfahren, ferner den Schritt:
- Einlesen historischer Daten des Verkehrssystems,
wobei ferner das Bestimmen der lokalen Stressfunktionen unter Berücksichtigung der historischen Daten durchgeführt wird.

Vorteilhaft hierbei ist es, dass das Verkehrssystem zusätzlich basierend auf Erfahrungswerten über das Verkehrssystem gesteuert werden kann. Beispielsweise können so genauere lokale Stressfunktionen bestimmt werden. Zum Beispiel werden die historischen Daten dazu verwendet, einen maximalen Verkehrsfluss an jeder Kreuzung zu definieren, oder um für jede Schaltungsperiode einen Wert zu bestimmen, der der Anzahl der Fahrzeuge entspricht, die eine spezielle Route wählen. Ferner können die historischen Daten dazu verwendet werden, die Verkehrsauslastung für jede Schaltungsperiode genauer zu bestimmen, oder um Randbedingungen des Verkehrssystems zu konkretisieren, beispielsweise wie viele Fahrzeuge an jedem am Rand gelegenen Straßenabschnitt pro Schaltungsperiode neu erscheinen. Alternativ oder zusätzlich können für solche Randbedingungen periodische Randbedingungen gewählt werden, d.h. die Annahme getroffen werden, dass gleiche Anzahlen an Fahrzeugen das Verkehrssystem verlassen, wie neue in dem Verkehrssystem erscheinen.

In wenigstens einer Ausgestaltung wird das Bestimmen der lokalen Stressfunktionen, das Bestimmen der globalen Stressfunktion, das Bestimmen der optimierten Schaltzeiten, und das Schalten der Ampelanlagen periodisch wiederholt und die optimierten Schaltzeiten stets für eine nächste Schaltperiode bestimmt. In wenigstens einer weiteren Ausgestaltung wird ferner alternativ oder zusätzlich das Erfassen der Verkehrsauslastungen periodisch wiederholt. Vorteilhaft hierbei ist es, dass kontinuierlich optimierte Schaltzeiten bestimmt werden können und somit auf Veränderungen in dem Verkehrssystem reagiert werden kann. Beispielsweise werden alle 90 Sekunden diese Werte neu bestimmt. Alternativ können auch kürzere oder längere Zeitintervalle gewählt werden, beispielsweise an Verkehrszeiten - wie beispielsweise Berufsverkehr oder Ferien- und Feiertagsverkehr - angepasst.

Gemäß einem zweiten Aspekt umfasst eine Vorrichtung zur Steuerung eines Verkehrssystem mit einer Vielzahl von Kreuzungen mit schaltbaren Ampelanlagen und zwischen den Kreuzungen liegenden Straßenabschnitten gemäß Anspruch 9.

Als Sensoren eignen sich hier beispielsweise Sensoren, die dazu eingerichtet sind, die Verkehrsauslastungen der relevanten Straßenabschnitte fortlaufend und in Echtzeit zu erfassen. In wenigstens einer Ausgestaltung ist die Recheneinheit ferner dazu eingerichtet, die lokale Stressfunktion für jeden relevanten Straßenabschnitt zusätzlich in Abhängigkeit von für unterschiedliche Schaltzeiten prognostizierten Verkehrsauslastungen des jeweiligen relevanten Straßenabschnitts zu bestimmen.

Gemäß einem dritten Aspekt zeichnet sich die Erfindung aus durch ein Computerprogramm gemäß Anspruch 11, wobei das Computerprogramm Anweisungen umfasst, die, wenn das Programm von einer Computeranordnung ausgeführt wird, die Computeranordnung veranlassen das Verfahren gemäß dem ersten Aspekt durchzuführen.

Gemäß einem vierten Aspekt zeichnet sich die Erfindung aus durch ein computerlesbares Speichermedium gemäß Anspruch 12, umfassend ein Computerprogramm gemäß dem dritten Aspekt.

Ausgestaltungen des ersten Aspekts können auch entsprechend dem zweiten, dritten, und vierten Aspekt vorhanden sein und entsprechende Wirkungen aufweisen, sowie umgekehrt. Ausführungsbeispiele der Erfindung sind im Folgenden anhand der schematischen Zeichnungen näher erläutert.

### Es zeigen:

- Figur 1: eine schematische Darstellung eines Verkehrssystems,
- Figur 2: ein Flussdiagramm eines Verfahrens zur Steuerung des Verkehrssystems gemäß Figur 1, und
- Figur 3: eine schematische Darstellung einer Vorrichtung zur Steuerung des Verkehrssystems gemäß Figur 1.

Figur 1 zeigt eine schematische Darstellung eines Verkehrssystems 1. Das Verkehrssystem 1 ist zur Einfachheit der Beschreibung der hier offenbarten Erfindung stark vereinfacht dargestellt. Diese stark vereinfachte Darstellung soll jedoch keine Beschränkung der Erfindung darstellen.

Das Verkehrssystem 1 umfasst mehrere Straßen 2. Die Straßen 2 verlaufen sowohl in Ostwestrichtung, als auch in Nordsüdrichtung. Jedes Aufeinandertreffen zweier Straßen 2 stellt eine Kreuzung 3 dar.

Die Kreuzungen 3 sind zum Zweck der mathematischen Beschreibung durchnummeriert. "n" bezeichnet die Kreuzungen 3 in Westostrichtung, "m" die Kreuzungen 3 in Südnordrichtung. Die Westostrichtung entspricht der x-Richtung des in Figur 1 gezeigten Koordinatensystems, die Südnordrichtung der y-Richtung des Koordinatensystems. "n" läuft von 0 bis N - 1, wobei N die Gesamtzahl der in Südnordrichtung y verlaufenden Straßen 2 darstellt. "m" läuft von 0 bis M - 1, wobei M die Gesamtzahl der in Westostrichtung x verlaufenden Straßen 2 darstellt.

Zwischen den Kreuzungen 3 sind die Straßen 2 durch Straßenabschnitte 4 gebildet. An jeder Kreuzung 3 kommen vier eingehende Straßenabschnitte 4 an und gehen vier ausgehende Straßenabschnitte 4 ab. Die eingehenden und ausgehenden Straßenabschnitte 4 sind entsprechend ihrer Ausrichtung durchnummeriert:

| | | |
|---|---|---|
| Ostrichtung | (positive x-Richtung): | 0 |
| Nordrichtung | (positive y-Richtung): | 1 |
| Westrichtung | (negative x-Richtung): | 2 |
| Südrichtung | (negative y-Richtung): | 3 |

Die Straßenabschnitte 4 können nun jeweils als ein- bzw. ausgehender Straßenabschnitt 4 einer Kreuzung 3 oder als aus- bzw. eingehender Straßenabschnitt 4 einer entsprechend benachbarten Kreuzung 3 beschrieben werden. ${aus}_{n , m , 0} = {ein}_{\left(n+1\right) modN , m , 2}$ ${aus}_{n , m , 1} = {ein}_{n , \left(m+1\right) modM , 3}$ ${aus}_{n , m , 2} = {ein}_{\left(n-1\right) modN , m , 0}$ ${aus}_{n , m , 3} = {ein}_{n , \left(m-1\right) modM , m , 1}$

Mit "modN" und "modM" werden hier periodische Randbedingungen bezeichnet.

Im Folgenden wird für die Beschreibung des erfindungsgemäßen Verfahrens und der erfindungsgemäßen Vorrichtung jeweils auf die ausgehenden Straßenabschnitte 4 abgestellt. Eine äquivalente Betrachtung der eingehenden Straßenabschnitte 4 wäre alternativ selbstverständlich ebenfalls möglich.

Zum Zweck einer einfacheren Beschreibung befindet sich im gezeigten Ausführungsbeispiel an jeder Kreuzung 3 eine schaltbare Ampelanlage 5, die mittels Lichtsignalen mit Verkehrsteilnehmern kommuniziert. Auf den Straßenabschnitten 4 befinden sich Fahrzeuge 6, die die Straßen 2 befahren und die Ampelanlagen 5 passieren oder an diesen stehenbleiben.

Eine Verkehrsauslastung l_{n,m,d}(t) bezeichnet im hier gezeigten Ausführungsbeispiel eine Anzahl der Fahrzeuge 6 auf einem ausgehenden Straßenabschnitts 4 "aus_{n,m,d}" zu einem Zeitpunkt t.

Für diskrete Schritte entlang der Straßen 2 in dem Verkehrssystem 1 in Westostrichtung x oder Südnordrichtung y werden folgende Hilfsfunktionen definiert:
xd:{0,1,2,3}->{-1,0,1}; xd(0)=1, xd(1)=0, xd(2)=-1, xd(3)=0 yd:{0,1,2,3}->{-1,0,1}; yd(0)=0, yd(1)=1, yd(2)=0, yd(3)=-1
xd(0) stellt hierbei beispielsweise einen Schritt in Ostrichtung dar, yd(3) stellt einen Schritt in Südrichtung, d.h. in negativer y-Richtung dar, etc.

Eine globale Stressfunktion S, die einen Wert für eine Überlastung des Verkehrssystems 1 liefert, ist die Summe über lokale Stressfunktionen f der einzelnen Straßenabschnitte 4. Die globale Stressfunktion S lässt sich definieren als: $S \left(t\right) = {\sum }_{n = 0}^{N - 1} {\sum }_{m = 0}^{M - 1} {\sum }_{d = 0}^{3} {f}_{n , m , d} \left({l}_{n , m , d}\left(t\right)\right)$ l_{n,m,d}(t) ist hierbei die Verkehrsauslastung und f_{n,m,d} sind die lokalen Stressfunktionen der Straßenabschnitte 4, deren Position durch die Indizes n und m, und deren Richtung durch den Index d charakterisiert ist. Die Abhängigkeit der jeweiligen lokalen Stressfunktion ist hier zur Vereinfachung der Darstellung gewählt. Das Verfahren kann mehrere unterschiedliche, den jeweiligen Straßen zuordenbare Parameter, z.B. die aktuell fahrbare Geschwindigkeit und/oder den aktuellen CO₂ Ausstoß, zu Bestimmung einer Stressfunktion berücksichtigen.

Der Einfachheit halber werden im vorliegenden Beispiel die lokalen Stressfunktionen f definiert als: ${f}_{n , m , d} \left({l}_{n , m , d}\right) : = {\left(max\left(0,{l}_{n , m , d}-{V}_{R}\right)\right)}^{2}$

Hierbei ist V_{R} eine Konstante, die einer maximalen Anzahl von Fahrzeugen 6 entspricht, die sich auf einem bestimmten Straßenabschnitt 4 aufhalten können, ohne dass eine zu hohe Verkehrsauslastung auf dem jeweiligen Straßenabschnitt 4 vorliegt, die zu einem Stau oder stockendem Verkehr führen könnte. Mit anderen Worten: V_{R} ist die maximale Anzahl von Fahrzeugen 6, die sich auf einem speziellen Straßenabschnitt 4 stressfrei befinden können. Der Einfachheit halber ist im gezeigten Ausführungsbeispiel eine Konstante V_{R} für alle Straßenabschnitte 4 angenommen.

Die lokalen Stressfunktionen f können beliebig komplex gestaltet werden und können je nach Bedarf und Anforderung an eine gewünschte Verkehrsoptimierung (z.B. Reduzierung von Staus, Reduzierung von Abgaskonzentrationen, etc.) für das Verkehrssystem 1 aufgestellt werden. Die Stressfunktion kann neben einer Verkehrsauslastung auch von vielen weiteren Einflussgrößen, wie z.B. Verkehrsdurchsatz, Abgasemission, Geräuschentwicklung etc. abhängen. Beispielsweise können die lokalen Stressfunktionen f an reale Bedingungen in einem realen Verkehrssystem angepasst werden, beispielsweise durch die Verwendung straßenspezifischer Schwellwerte und progressive Funktionen.

Die hier verwendete Definition für die lokalen Stressfunktionen f liefert einen Wert 0, solange die Anzahl der Fahrzeuge 6 auf dem Straßenabschnitt 4 unter der Konstante V_{R} liegt. Liegt die Anzahl der Fahrzeuge 6 auf dem Straßenabschnitt 4 über der Konstanten V_{R}, so steigt die der lokale Stress mit steigender Anzahl der Fahrzeuge 6 an.

Die globale Stressfunktion ist im vorliegenden Fall dann definiert als: $S \left(t\right) = {\sum }_{n = 0}^{N - 1} {\sum }_{m = 0}^{M - 1} {\sum }_{d = 0}^{3} {\left(max\left(0,{l}_{n , m , d}\left(t\right)-{V}_{R}\right)\right)}^{2}$

Hierbei werden lediglich die ausgehenden Straßenabschnitte 4 an jeder Kreuzung 3 berücksichtigt, da sonst, aufgrund der Summation über alle Kreuzungen 3 und alle Richtungen d alle Straßenabschnitte 4 doppelt gewertet würden.

Zum Zweck einer einfach verständlichen Beschreibung wird hier ferner angenommen, dass alle Ampelanlagen 5 einen gemeinsamen Taktzyklus aufweisen und ein Einfluss von Phasenverschiebungen zwischen den Ampelanlagen 5 vernachlässigt wird. Alternativ hierzu können aber selbstverständlich auch Phasenverschiebungen zwischen den Taktzyklen der Ampelanlagen 5 und/oder unterschiedliche Taktzyklen berücksichtigt werden.

Ein Anteil einer Grünphase λ_{n,m} an einer Umlaufzeit T_{P} einer speziellen Ampelanlage 5 wird beispielsweise in R Schritten r modelliert. r ist hierbei eine natürliche Zahl von 0 bis R-1, wobei R die Gesamtzahl der Schritte r ist. Die Umlaufzeit T_{P} einer Ampelanlage 5 ist z.B. die Zeit, in Sekunden, von Beginn einer Rotphase bis zum Beginn der nächsten Rotphase der Ampelanlage 5. Im hier gezeigten Ausführungsbeispiel wird von einer fest vorgegebenen Umlaufzeit T_{P} ausgegangen, die ferner, zum Zweck einer einfachen Beschreibung, für alle Ampelanlagen 5 gemeinsam getaktet ist. Alternativ kann die Umlaufzeit T_{P} aber auch für die einzelnen Ampelanlagen 5 variieren oder zusätzlich mit dem hier gezeigten Verfahren optimiert werden. Hierfür könnte die Umlaufzeit T_{P} auch über die lokalen Stressfunktionen f_{n,m,d} berücksichtigt werden.

Die Grünphase λ_{n,m} ist definiert als ${λ}_{n , m} = \frac{r}{R - 1}$ und gibt den Anteil der Umlaufzeit T_{P} an, für den die Ampelanlage 5 einer bestimmten Kreuzung 3 in Westostrichtung x auf grün geschaltet ist. Ferner ist T_{c} eine sogenannte Räumzeit, die in Sekunden angibt, wie viel Zeit zwischen einem Umschalten der Ampelanlage 5 und einem Freiwerden der zugehörigen Kreuzung 3 vergeht. T_{T} ist eine Verkehrszeit, die in Sekunden die Zeit angibt, während der tatsächlich Fahrzeuge 3 die Kreuzung 3 passieren können. Die Verkehrszeit T_{T} berechnet sich aus: *T_{T}:=T_{P}-2T_{C}.* Ferner gibt ein Verkehrsfluss F an, wie viele Fahrzeuge 6 eine Kreuzung 3 in einer Richtung d bei einer Grünphase pro Sekunde passieren können.

Die Verkehrsauslastung l eines speziellen Straßenabschnitts 4 in Westostrichtung x für einen nächsten Zeitpunkt t+1 ergibt sich dann aus der aktuellen Verkehrsauslastung l auf diesem Straßenabschnitt 4 zum Zeitpunkt t, das heißt zur nächsten Umlaufzeit T_{P} zuzüglich einem eingehenden Verkehr eines benachbarten Straßenabschnitts 4, und abzüglich einem abgehenden Verkehr an einen weiteren benachbarten Straßenabschnitt 4: $\begin{matrix}{l}_{n , m , 0} \left(t+1\right) = {l}_{n , m , 0} \left(t\right) + min \left({l}_{\left(n-1\right) modN , m , 0}\left(t\right),{λ}_{n , m}{FT}_{T}\right) \\ - min \left({l}_{n , m , 0}\left(t\right),{λ}_{\left(n+1\right) modN , m}{FT}_{T}\right)\end{matrix}$

Der eingehende und abgehende Verkehr ist hier jeweils als Minimumfunktion definiert, wobei entweder die gesamte eingehende oder abgehende Verkehrsauslastung l berücksichtigt wird, wenn dieser kleiner ist als der über die jeweilige Ampelanlage 5 maximal mögliche eingehende bzw. abgehende Verkehr, oder sonst der maximal mögliche eingehende bzw. abgehende Verkehr.

Die Verkehrsauslastung l und demzufolge die lokale Stressfunktion f eines Straßenabschnitts 4 hängt somit davon ab, welche Werte für die Grünphase λ_{n,m} einer an dem Straßenabschnitt 4 anliegenden Kreuzung n,m und welche Werte für die Grünphase λ_{(n+1)modN,m} einer benachbarten, an dem Straßenabschnitt 4 anliegenden Kreuzung n+1,m gewählt werden.

Ist r_{c} der Wert für r einer Grünphase λ_{n,m} bezüglich einer zentralen Kreuzung und rₒ der Wert für r einer Grünphase λ_{(n+1)modN,m} bezüglich einer zu der zentralen Kreuzung benachbarten Kreuzung, so ergibt sich: $\begin{matrix}\left({λ}_{n , m}, {λ}_{\left(n+1\right) modN , m}\right) = \left(\frac{{r}_{n , m}}{R - 1}, \frac{{r}_{\left(n+1\right) modN , m}}{R - 1}\right) = \left(\frac{{r}_{C}}{R - 1}, \frac{{r}_{O}}{R - 1}\right) \\ ∈ {\left\{\left.\frac{r}{R - 1}\right|r=0,1,…,R-1\right\}}^{2}\end{matrix}$

Mit rₒ und r_{c} ergibt sich die Verkehrsauslastung l auf dem von der Kreuzung n,m in Ostrichtung x ausgehenden Straßenabschnitt 4 zum Zeitpunkt t+1 wie folgt: $\begin{matrix}{l}_{n , m , 0}^{{r}_{C} , {r}_{O}} \left(t+1\right) = {l}_{n , m , 0} \left(t\right) + min \left({l}_{\left(n-1\right) modN , m , 0}\left(t\right),\frac{{r}_{C}}{R - 1}{FT}_{T}\right) \\ - min \left({l}_{n , m , 0}\left(t\right),\frac{{r}_{O}}{R - 1}{FT}_{T}\right)\end{matrix}$

Allgemein, für alle Richtungen d kann dieser Term wie folgt geschrieben werden: $\begin{matrix}{l}_{n , m , d}^{{r}_{C} , {r}_{O} \left(t+1\right)} \\ = {l}_{n , m , d} \left(t\right) \\ + min \left({l}_{\left(n-xd\left(d\right)\right) modN , \left(m-yd\left(d\right)\right) modM , d}\left(t\right),\frac{\left(R-1\right) yd {\left(d\right)}^{2} + {\left(-1\right)}^{\left(yd{\left(d\right)}^{2}\right)} {r}_{C}}{R - 1}{FT}_{T}\right) \\ - min \left({l}_{n , m , d}\left(t\right),\frac{\left(R-1\right) yd {\left(d\right)}^{2} + {\left(-1\right)}^{\left(yd{\left(d\right)}^{2}\right)} {r}_{O}}{R - 1}{FT}_{T}\right)\end{matrix}$

Die lokale Stressfunktion für einen ausgehenden Straßenabschnitt 4 von der Kreuzung 3 mit den Indizes "n,m" in Richtung d zum Zeitpunkt t+1 ist dann: ${f}_{n , m , d}^{{r}_{C} , {r}_{O}} \left(t+1\right) = {\left(max\left(0,{l}_{n , m , d}^{{r}_{C} , {r}_{O}}\left(t+1\right)-{V}_{R}\right)\right)}^{2}$

Die hier gezeigten lokalen Stressfunktionen f basieren, zum Zweck einer einfach verständlichen Beschreibung, auf relativ einfachen Annahmen bezüglich des Verkehrssystems 1. Die lokalen Stressfunktionen f lassen sich jedoch beliebig erweitern und beliebig komplex darstellen, insbesondere um eine Anpassung an reale Verkehrssysteme zu verbessern. Hierzu können für die lokalen Stressfunktionen f beispielsweise auch historische Daten berücksichtigt werden, die zum Beispiel über statistische Auswertungen bezüglich dem Verkehrssystem 1 oder mittels Methoden künstlicher Intelligenz erhoben werden. Auch ist eine stetige Anpassung der lokalen Stressfunktionen f, beispielsweise basierend auf solchen historischen Daten zur Laufzeit, möglich.

Alle möglichen Werte für die Grünphasen λ lassen sich dann in einem Bit-Modell darstellen. Ist ein bestimmter Wert für $\frac{r}{R - 1}$ für eine spezielle Ampelanlage 5 ausgewählt, so ist ein entsprechendes Bit x_{n,m,r} = 1. Ist ein anderer Wert für die Ampelanlage 5 ausgewählt, so ist x_{n,m,r} = 0.

Für jede Ampelanlage 5 muss jedoch genau ein Wert für die Grünphase λ ausgewählt werden, d.h. es muss genau eines der Bits x_{n,m,r} (r = 0, 1, ..., R - 1) gleich 1 sein, während die anderen 0 sind. Dies ist der Fall, wenn folgendes H₀ minimal wird: ${H}_{0} = {\sum }_{n = 0}^{N - 1} {\sum }_{m = 0}^{M - 1} {\left(1-{\sum }_{r = 0}^{R - 1} {x}_{n , m , r}\right)}^{2}$

H₀ ist in diesem Fall minimal bei H₀ = 0.

Um den globalen Stress des Verkehrssystems 1 zu minimieren müssen dann solche $\frac{r}{R - 1}$ gewählt werden, für die folgendes H₁ bzw. H minimal wird: ${H}_{1} = {\sum }_{n = 0}^{N - 1} {\sum }_{m = 0}^{M - 1} {\sum }_{d = 0}^{3} {\sum }_{{r}_{C} = 0}^{R - 1} {\sum }_{{r}_{O} = 0}^{R - 1} {f}_{n , m , d}^{{r}_{C} , {r}_{O}} \left(t+1\right) {x}_{n , m , {r}_{C}} {x}_{\left(n+xd\left(d\right)\right) modN , \left(n+yd\left(d\right)\right) modM , {r}_{O}}$ $\begin{matrix}H = {AH}_{0} + {BH}_{1} = A {\sum }_{n = 0}^{N - 1} {\sum }_{m = 0}^{M - 1} {\left(1-{\sum }_{r = 0}^{R - 1} {x}_{n , m , r}\right)}^{2} \\ + B {\sum }_{n = 0}^{N - 1} {\sum }_{m = 0}^{M - 1} {\sum }_{d = 0}^{3} {\sum }_{{r}_{C} = 0}^{R - 1} {\sum }_{{r}_{O} = 0}^{R - 1} {f}_{n , m , d}^{{r}_{C} , {r}_{O}} \left(t+1\right) {x}_{n , m , {r}_{C}} {x}_{\left(n+xd\left(d\right)\right) modN , \left(m+yd\left(d\right)\right) modM , {r}_{O}}\end{matrix}$

Anhand der Figuren 2 und 3 wird im Folgenden beschrieben, wie dieses Optimierungsproblem erfindungsgemäß gelöst werden kann.

Figur 2 zeigt ein Flussdiagramm eines Verfahrens 100 zur Steuerung des Verkehrssystems 1 gemäß Figur 1.

In einem ersten Schritt 101 werden Verkehrsauslastungen l der Straßenabschnitte 4 erfasst. Im hier gezeigten Ausführungsbeispiel werden Verkehrsauslastungen für alle Straßenabschnitte 4 des Verkehrssystems 1 erfasst. In einem alternativen Ausführungsbeispiel können auch nur Verkehrsauslastungen relevanter Straßenabschnitte 4, d.h. solcher Straßenabschnitte 4, für die eine Optimierung des Verkehrssystems 1 vorgenommen werden soll, erfasst oder berücksichtigt werden.

Die Verkehrsauslastungen l werden beispielsweise mittels Straßensensoren, über Floating Phone Data (FPD) oder Floating Car Data (FCD) erfasst. Zusätzlich oder alternativ können zum Erfassen der Verkehrsauslastungen l auch historische Daten des Verkehrssystems 1, d.h. Erfahrungswerte aus vorangegangenen Messungen oder sonstige bezüglich des Verkehrs des Verkehrssystems vorliegende Werte verwendet werden.

In einem zweiten Schritt 102 wird je eine lokale Stressfunktion f für jeden Straßenabschnitt 4 in Abhängigkeit der erfassten Verkehrsauslastungen l des jeweiligen Straßenabschnitts 4 bestimmt. Für die Bestimmung der lokalen Stressfunktion f eines Straßenabschnitts 4 können ferner aktuelle Schaltzeiten von Ampelanlagen 5 von an diesem Straßenabschnitt 4 anliegenden Kreuzungen 3 berücksichtigt werden. Mit anderen Worten, es kann berücksichtigt werden, wie viele Fahrzeuge 6 in einem nächsten Schaltzyklus in den betrachteten Straßenabschnitt 4 einfahren, und wie viele Fahrzeuge 6 ihn verlassen.

In einem dritten Schritt 103 wird eine globale Stressfunktion S für das gesamte Verkehrssystem 1 basierend auf den lokalen Stressfunktionen ${f}_{n , m , d}^{{r}_{C} , {r}_{O}} \left(t+1\right)$ für alle möglichen Anteile der Grünphasen an den ein- und ausfahrenden Kreuzungen bestimmt. Die globale Stressfunktion S ist hierbei ein Maß für eine Verstopfung bzw. Überlastung des Verkehrssystems 1. Eine Verstopfung weniger Straßenabschnitte 4 liefert hierbei insgesamt einen höheren globalen Stresswert, als eine Verteilung von Fahrzeugen 6, bei der maximal möglich stressfreie Anzahlen von Fahrzeugen 6 in den Straßenabschnitten 4 des Verkehrssystems 1 nicht überschritten werden, selbst wenn im zweiten Fall insgesamt mehr Fahrzeuge 6 in dem Verkehrssystem 1 unterwegs sind.

In einem vierten Schritt 104 werden, unter Verwendung eines Quantenkonzeptprozessors, optimierter Schaltzeiten, das heißt optimierte Längen von Grünphasen λ für die Ampelanlagen 5 der Kreuzungen 3 bestimmt. Dies geschieht durch die Minimierung der Funktion H, welche in dem Teil H₁ den globalen Stress unter der jeweiligen Entscheidung für die Grünanteile an sämtlichen Ampeln des Netzes repräsentiert. Die optimierten Schaltzeiten werden derart bestimmt, dass die globale Stressfunktion S einen kleinsten auffindbaren Wert annimmt. Mit anderen Worten: es wird ein Optimierungsproblem für die globale Stressfunktion S gelöst, wobei das Lösen des Optimierungsproblems das Verkehrssystem 1 in seiner Gesamtheit berücksichtigt und nicht bloß Schaltzeiten für Ampelanlagen 5 einzelner Kreuzungen 3 unabhängig voneinander regelt. Mit dem hier gezeigten Verfahren 100 werden optimierte Schaltzeiten für alle (oder alle relevanten) Ampelanlagen 5 simultan bestimmt, und so ein für das gesamte Verkehrssystem 1 bestmöglicher Systemzustand, d.h. ein Systemzustand mit einem kleinstmöglichen globalen Stress, ermittelt.

In dem hier gezeigten Verkehrssystem 1 ist an jeder Kreuzung 3 nur ein Ampeltyp vorhanden. Mit dem hier gezeigten Verfahren 100 können aber auch unterschiedliche Ampeltypen an jeder Kreuzung 3 berücksichtigt werden. Beispielsweise können zusätzlich zu den Ampelanlagen 5 auch Abbiegeampeln o.ä. an allen oder einigen Kreuzungen 3 vorhanden sein. Hier können zur Optimierung der Grünphasen λ für unterschiedliche Ampeltypen an einer Kreuzung 3 verschiedene Werte für r gewählt werden. Diese verschiedenen Werte r hängen dann beispielsweise voneinander ab.

In einem fünften Schritt 105 werden die Ampelanlagen 5 entsprechend einem Schaltmodell, welches auf den optimierten Schaltzeiten basiert, geschaltet. Das Schaltmodell kann beispielsweise direkt auf den optimierten Schaltzeiten basieren, d.h. jede Ampelanlage 5 wird unmittelbar entsprechend den optimierten Schaltzeiten geschaltet. Alternativ ist es auch möglich, ein Schaltmodell zu verwenden, welches auf diese optimierten Schaltzeiten basiert, aber zusätzlich beispielsweise Offsets, Zwischenzustände, wie beispielsweise Gelbphasen, zusätzliche Verkehrsströme, wie beispielsweise kreuzende Straßenbahnen oder Abbiegespuren, oder ähnliches berücksichtigt. Derartige Zusätze können ebenfalls mit dem hier gezeigten Verfahren 100 optimiert werden.

Das hier gezeigte Verfahren 100 wird beispielsweise parallel zu einem laufenden Betrieb des Verkehrssystems 1 periodisch durchgeführt. So können stets an ein aktuelles Verkehrsaufkommen angepasste Schaltzeiten für die Ampelanlagen 5 ermittelt werden. Beispielsweise wird das Verfahren 100 jeweils nach einem Ablauf einer bestimmten Zeit, beispielsweise alle 90 Sekunden, oder zu jeder Umlaufzeit T_{P} für eine folgende Umlaufzeit durchgeführt. Diese Umlaufzeit T_{P} kann fest für alle Ampelanlagen 5 vorgegeben sein, oder es können individuelle Umlaufzeiten T_{P} für unterschiedliche Ampelanlagen 5 existieren. Alternativ oder zusätzlich kann das Verfahren 100 auch dynamisch, beispielsweise in Abhängigkeit von einem Verkehrsaufkommen oder einem globalen Stresswert in dem Verkehrssystem 1 durchgeführt werden.

Die Umlaufzeit T_{P} kann ebenfalls, zusätzlich oder alternativ zu den Grünphasen λ, optimiert werden. In diesem Fall müssen in den zu optimierenden Funktionen Bits für die Umlaufzeiten T_{P} für jede relevante Kreuzung 3 hinzugefügt werden, oder die oben beschriebenen Bits mit diesen ersetzt werden. Die Umlaufzeiten T_{P} können ebenfalls für die lokalen Stressfunktionen f berücksichtigt werden und so insbesondere in den zukünftigen lokalen Stress f(t+1) mit eingehen.

Außerdem können Schaltungsphasen, d.h. Offsets zwischen Umlaufzeiten T_{P} verschiedener Ampelanlagen 5, zusätzlich oder alternativ zu den Grünphasen λ und den Umlaufzeiten T_{P}, optimiert werden. In diesem Fall müssen in den zu optimierenden Funktionen Bits für die Schaltungsphasen für jede relevante Kreuzung 3 hinzugefügt werden, oder die oben beschriebenen Bits mit diesen ersetzt werden. Die Schaltungsphasen können ebenfalls für die lokalen Stressfunktionen f berücksichtigt werden und so insbesondere in den zukünftigen lokalen Stress f(t+1) mit eingehen.

Figur 3 zeigt eine schematische Darstellung einer Vorrichtung 7 zur Steuerung des Verkehrssystems 1 gemäß Figur 1.

Die Vorrichtung 7 umfasst Sensoren 8, mit denen Verkehrsauslastungen l der Straßenabschnitte 5 erfasst werden können. Die Sensoren 8 sind beispielsweise Straßensensoren, Sensoren zur Erhebung von Floating Phone Data (FPD) oder Sensoren zur Erhebung von Floating Car Data (FCD).

Die Vorrichtung 7 umfasst ferner eine Recheneinheit 9, mit der lokale Stressfunktionen f für jeden Straßenabschnitt 4 in Abhängigkeit der erfassten Verkehrsauslastungen l des jeweiligen Straßenabschnitts 4 bestimmt werden können. Ferner kann die Recheneinheit 9 eine globale Stressfunktion S für das gesamte Verkehrssystem 1 basierend auf den lokalen Stressfunktionen f bestimmen. Als Recheneinheit 9 wird beispielsweise ein herkömmlicher Computer verwendet. Die Recheneinheit 9 ist an ein Netzwerk 10, beispielsweise das Internet, angeschlossen.

Die Vorrichtung 7 umfasst ferner einen Quantenkonzeptprozessor 11, der dazu eingerichtet ist optimierte Schaltzeiten für die Ampelanlagen 5 zu bestimmen, wobei die optimierten Schaltzeiten derart bestimmt werden, dass die globale Stressfunktion S einen kleinsten auffindbaren Wert annimmt.

Als Quantenkonzeptprozessor 11 wird im vorliegenden Fall beispielsweise ein Prozessor verwendet, der dazu eingerichtet ist, ein Optimierungsproblem mittels Quantum Annealing-Simulation zu lösen. Ein solcher Quantenkonzeptprozessor 11 kann beispielsweise auf herkömmlicher Technologie, beispielsweise auf complementary metal-oxide-semiconductor (CMOS)-Technologie, basieren. Alternativ können für die Vorrichtung 7 aber auch beliebige andere Quantenkonzeptprozessoren 11, in Zukunft auch solche, die auf echten Quantenbit-Technologien basieren, verwendet werden.

Der Quantenkonzeptprozessor 11 ist ebenfalls mit dem Netzwerk 10 verbunden. Die Recheneinheit 9 ist dazu eingerichtet, die globale Stressfunktion S über das Netzwerk 10 an den Quantenkonzeptprozessor 11 zu senden. Der Quantenkonzeptprozessor 11 sendet dann die ermittelten optimierten Schaltzeiten über das Netzwerk 10 an die Recheneinheit 9 zurück.

Die Vorrichtung 7 umfasst außerdem eine Schaltvorrichtung 12, die dazu eingerichtet ist, die Ampelanlagen 5 entsprechend einem Schaltmodell zu schalten, wobei das Schaltmodell auf den optimierten Schaltzeiten basiert. Die Schaltvorrichtung 12 ist hier mit der Recheneinheit 9 verbunden, sodass die Recheneinheit die Schaltvorrichtung 12 basierend auf den optimierten Schaltzeiten steuert.

### Bezugszeichenliste

- 1: Verkehrssystem
- 2: Straße
- 3: Kreuzung
- 4: Straßenabschnitt
- 5: Ampelanlage
- 6: Fahrzeug
- 7: Vorrichtung
- 8: Sensor
- 9: Recheneinheit
- 10: Netzwerk
- 11: Quantenkonzeptprozessor
- 12: Schaltvorrichtung

- x: Westostrichtung
- y: Südnordrichtung

- 100: Verfahren
- 101 - 105: Schritte

## Patentansprüche

1. Verfahren (100) zur Steuerung eines Verkehrssystems (1) mit einer Vielzahl von Kreuzungen (3) mit schaltbaren Ampelanlagen (5) und zwischen den Kreuzungen (3) liegenden Straßenabschnitten (4), das Verfahren (100) umfassend die folgenden Schritte:
- Erfassen (101) von Verkehrsauslastungen mehrerer relevanter Straßenabschnitte (4),
- Bestimmen (102) einer lokalen Stressfunktion für jeden relevanten Straßenabschnitt (4) in Abhängigkeit der erfassten Verkehrsauslastung des jeweiligen relevanten Straßenabschnitts (4),
- Bestimmen (103) einer globalen Stressfunktion für das gesamte Verkehrssystem (1) basierend auf den lokalen Stressfunktionen, wobei die globale Stressfunktion als Quadratic Unconstrained Binary Optimization, QUBO,-Term definiert wird,
- Bestimmen (104), unter Verwendung eines Quantenkonzeptprozessors (11), optimierter Schaltzeiten für die Ampelanlagen (5) der an den relevanten Straßenabschnitten (4) anliegende Kreuzungen (3), wobei die optimierten Schaltzeiten derart bestimmt werden, dass die globale Stressfunktion einen kleinsten auffindbaren Wert annimmt, und
- Schalten (105) der Ampelanlagen (5) entsprechend einem Schaltmodell, welches auf den optimierten Schaltzeiten basiert.

2. Verfahren (100) gemäß Anspruch 1, wobei der kleinste auffindbare Wert der globalen Stressfunktion ein lokales oder absolutes Minimum der globalen Stressfunktion ist.

3. Verfahren (100) gemäß einem der Ansprüche 1 oder 2, wobei das Bestimmen (102) der lokalen Stressfunktion zusätzlich basierend auf Auswahlwerten verschiedener möglicher Grünphasen für an dem jeweiligen relevanten Straßenabschnitt (4) anliegende Ampelanlagen (5) durchgeführt wird.

4. Verfahren (100) gemäß einem der Ansprüche 1 bis 3, ferner umfassend den Schritt:
- Einlesen historischer Daten des Verkehrssystems (1),
wobei ferner das Bestimmen (102) der lokalen Stressfunktionen unter Berücksichtigung der historischen Daten durchgeführt wird.

5. Verfahren (100) gemäß einem der Ansprüche 1 bis 4, wobei das Bestimmen (102) der lokalen Stressfunktionen, das Bestimmen (103) der globalen Stressfunktion, das Bestimmen (104) der optimierten Schaltzeiten, und das Schalten (105) der Ampelanlagen (5) periodisch wiederholt wird und die optimierten Schaltzeiten stets für eine nächste Schaltperiode bestimmt werden.

6. Verfahren (100) gemäß Anspruch 5, wobei ferner das Erfassen (101) der Verkehrsauslastungen periodisch wiederholt wird.

7. Verfahren (100) gemäß einem der Ansprüche 1 bis 6, wobei für das Erfassen (101) der Verkehrsauslastungen eine Anzahl von Fahrzeugen (6) auf dem jeweiligen relevanten Straßenabschnitt (4) erfasst wird.

8. Verfahren (100) gemäß einem der Ansprüche 1 bis 7, wobei für das Bestimmen (102) der lokalen Stressfunktion ferner aktuelle Schaltzeiten der Ampelanlagen (5) von an dem jeweiligen relevanten Straßenabschnitt (4) anliegenden Kreuzungen (3) berücksichtigt werden.

9. Vorrichtung (7) zur Steuerung eines Verkehrssystems (1) mit einer Vielzahl von Kreuzungen (3) mit schaltbaren Ampelanlagen (5) und zwischen den Kreuzungen (3) liegenden Straßenabschnitten (4), die Vorrichtung (7) umfassend:
- wenigstens einen Sensor (8) der dazu eingerichtet ist, Verkehrsauslastungen mehrerer relevanter Straßenabschnitte (4) zu erfassen,
- eine Recheneinheit (9) die dazu eingerichtet ist, eine lokale Stressfunktion für jeden relevanten Straßenabschnitt (4) in Abhängigkeit der erfassten Verkehrsauslastungen des jeweiligen relevanten Straßenabschnitts (4), und eine globale Stressfunktion für das gesamte Verkehrssystem (1) basierend auf den lokalen Stressfunktionen zu bestimmen, wobei die globale Stressfunktion als Quadratic Unconstrained Binary Optimization, QUBO,-Term definiert wird,
- einen Quantenkonzeptprozessor (11), der dazu eingerichtet ist optimierte Schaltzeiten für die Ampelanlagen (5) der an den relevanten Straßenabschnitten (4) anliegende Kreuzungen (3) zu bestimmen, wobei die optimierten Schaltzeiten derart bestimmt werden, dass die globale Stressfunktion einen kleinsten auffindbaren Wert annimmt, und
- eine Schaltvorrichtung (12), die dazu eingerichtet ist die Ampelanlagen (5) entsprechend einem Schaltmodell zu schalten, wobei das Schaltmodell auf den optimierten Schaltzeiten basiert.

10. Vorrichtung (7) gemäß Anspruch 9, wobei der Quantenkonzeptprozessor (11) ein Prozessor ist, der dazu eingerichtet ist, ein Optimierungsproblem mittels Quantum Annealing-Simulation zu lösen.

11. Computerprogramm, wobei das Computerprogramm Anweisungen umfasst, die, wenn das Programm von einer Computeranordnung ausgeführt wird, die Computeranordnung veranlassen das Verfahren (100) nach einem der Ansprüche 1 bis 8 durchzuführen.

12. Computerlesbares Speichermedium, auf dem das Computerprogramm nach Anspruch 11 gespeichert ist.

## Claims

1. Method (100) for controlling a traffic system (1) with a plurality of intersections (3) with switchable traffic lights (5) and road sections (4) located between the intersections (3), the method (100) comprising the following steps:
- detecting (101) traffic loads on several relevant road sections (4),
- determining (102) a local stress function for each relevant road section (4) depending on the detected traffic load of the respective relevant road section (4),
- determining (103) a global stress function for the entire traffic system (1) based on the local stress functions, wherein the global stress function is defined as a Quadratic Unconstrained Binary Optimization, QUBO, term,
- determining (104), using a quantum concept processor (11), optimized switching times for the traffic lights (5) of the intersections (3) adjacent to the relevant road sections (4), wherein the optimized switching times are determined such that the global stress function reaches the smallest detectable value, and
- switching (105) the traffic lights (5) according to a switching model based on the optimized switching times.

2. Method (100) according to claim 1, wherein the smallest detectable value of the global stress function is a local or absolute minimum of the global stress function.

3. Method (100) according to one of claims 1 or 2, wherein the determination (102) of the local stress function is additionally performed based on selected values of different possible green phases for traffic lights (5) adjacent to the respective relevant road section (4).

4. Method (100) according to one of claims 1 to 3, further comprising the step of:
- loading historical data of the traffic system (1), wherein further the determination (102) of the local stress functions is performed taking into account the historical data.

5. Method (100) according to one of claims 1 to 4, wherein the determination (102) of the local stress functions, the determination (103) of the global stress function, the determination (104) of the optimized switching times, and the switching (105) of the traffic lights (5) is repeated periodically, and the optimized switching times are constantly determined for a next switching period.

6. Method (100) according to claim 5, wherein the detection (101) of traffic loads is also repeated periodically.

7. Method (100) according to one of claims 1 to 6, wherein for detecting (101) the traffic loads, a number of vehicles (6) on the respective relevant road section (4) is detected.

8. Method (100) according to one of claims 1 to 7, wherein, for determining (102) the local stress function, current switching times of the traffic lights (5) of intersections (3) adjacent to the respective relevant road section (4) are further taken into account.

9. Device (7) for controlling a traffic system (1) with a plurality of intersections (3) with switchable traffic lights (5) and road sections (4) located between the intersections (3), the device (7) comprising:
- at least one sensor (8) configured to detect traffic loads on several relevant road sections (4),
- a computing unit (9) configured to determine a local stress function for each relevant road section (4) depending on the detected traffic loads of the respective relevant road section (4), and to determine a global stress function for the entire traffic system (1) based on the local stress functions, wherein the global stress function is defined as a Quadratic Unconstrained Binary Optimization, QUBO, term,
- a quantum concept processor (11) that is designed to determine optimized switching times for the traffic lights (5) at the intersections (3) adjacent to the relevant road sections (4), wherein the optimized switching times are determined such that the global stress function assumes a smallest detectable value, and
- a switching device (12) that is configured to switch the traffic lights (5) according to a switching model, wherein the switching model is based on the optimized switching times.

10. Device (7) according to claim 9, wherein the quantum concept processor (11) is a processor that is designed to solve an optimization problem using quantum annealing simulation.

11. Computer program, wherein the computer program comprises instructions which, when executed by a computer device, cause the computer device to perform the method (100) according to one of claims 1 to 8.

12. Computer-readable storage medium on which the computer program according to claim 11 is stored.

## Revendications

1. Procédé (100) pour commander un système de trafic (1) comportant une pluralité d'intersections (3) avec des feux de signalisation commutables (5) et des tronçons routiers (4) situés entre les intersections (3), le procédé (100) comprenant les étapes suivantes :
- détection (101) des charges de trafic de plusieurs tronçons routiers pertinents (4),
- détermination (102) d'une fonction de contrainte locale pour chaque tronçon routier pertinent (4) en fonction de la charge de trafic détectée sur le tronçon routier pertinent respectif (4),
- détermination (103) d'une fonction de contrainte globale pour l'ensemble du système de trafic (1) sur la base des fonctions de contrainte locales, la fonction de contrainte globale étant définie comme un terme d'optimisation binaire quadratique sans contrainte, QUBO,
- détermination (104), à l'aide d'un processeur à concept quantique (11), des temps de commutation optimisés pour les feux de signalisation (5) des intersections (3) adjacentes aux tronçons routiers concernés (4), les temps de commutation optimisés étant déterminés de telle sorte que la fonction de stress globale prenne la plus petite valeur détectable, et
- commutation (105) des feux de signalisation (5) selon un modèle de commutation basé sur les temps de commutation optimisés.

2. Procédé (100) selon la revendication 1, la plus petite valeur détectable de la fonction de stress globale étant un minimum local ou absolu de la fonction de stress globale.

3. Procédé (100) selon l'une des revendications 1 ou 2, dans lequel la détermination (102) de la fonction de stress locale est en outre effectuée sur la base de valeurs de sélection de différentes phases vertes possibles pour les feux de signalisation (5) adjacentes aux tronçons routiers concernés (4).

4. Procédé (100) selon l'une des revendications 1 à 3, comprenant en outre l'étape suivante :
- charger des données historiques du système de transport (1), la détermination (102) des fonctions de contrainte locales étant en outre effectuée en tenant compte des données historiques.

5. Procédé (100) selon l'une des revendications 1 à 4, dans lequel la détermination (102) des fonctions de contrainte locales, la détermination (103) de la fonction de contrainte globale, la détermination (104) des temps de commutation optimisés, et la commutation (105) des feux de signalisation (5) est répétée périodiquement et les temps de commutation optimisés sont toujours déterminés pour une période de commutation suivante.

6. Procédé (100) selon la revendication 5, dans lequel la détection (101) des charges de trafic est en outre répétée périodiquement.

7. Procédé (100) selon l'une des revendications 1 à 6, dans lequel, pour la détection (101) des charges de trafic, un certain nombre de véhicules (6) sont détectés sur le tronçon routier concerné (4).

8. Procédé (100) selon l'une des revendications 1 à 7, dans lequel, pour déterminer (102) la fonction de contrainte locale, on utilise en outre les temps de commutation actuels des feux de signalisation (5) des intersections (3) adjacentes aux tronçons routiers concernés (4).

9. Dispositif (7) pour commander un système de trafic (1) comprenant une pluralité des intersections (3) avec des feux de signalisation commutables (5) et des tronçons routiers (4) situés entre les intersections (3), le dispositif (7) comprenant:
- au moins un capteur (8) qui est conçu pour détecter les charges de trafic de plusieurs tronçons routiers concernés (4)
- une unité de calcul (9) conçue pour déterminer une fonction de contrainte locale pour chaque tronçon routier pertinent (4) en fonction des charges de trafic détectée sur le tronçon routier concerné (4), et pour déterminer une fonction de contrainte globale pour l'ensemble du système de trafic (1) sur la base des fonctions de contrainte locales, la fonction de contrainte globale étant définie comme un terme d'optimisation binaire quadratique sans contrainte, QUBO,
(4) un processeur à concept quantique (11) qui est conçu pour déterminer des temps de commutation optimisés pour les feux de signalisation (5) des intersections (3) adjacentes aux tronçons routiers pertinents (4), les temps de commutation optimisés étant déterminés de telle sorte que la fonction de stress globale prenne la plus petite valeur détectable, et
- un dispositif de commutation (12) qui est conçu pour commuter les feux de signalisation (5) selon un modèle de commutation, le modèle de commutation étant basé sur les temps de commutation optimisés.

10. Dispositif (7) selon la revendication 9, dans lequel le processeur à concept quantique (11) est un processeur conçu pour résoudre un problème d'optimisation à l'aide d'une simulation de recuit quantique.

11. Programme informatique, le programme informatique comprenant des instructions qui, lorsque le programme est exécuté par un ensemble informatique, amènent l'ensemble informatique à exécuter le procédé (100) selon l'une des revendications 1 à 8.

12. Support de stockage lisible par ordinateur sur lequel est stocké le programme informatique selon la revendication 11.
